# EUROPÄISCHE PATENTSCHRIFT

(11) **EP 0 652 163 B1**
(45) Veröffentlichungstag und Bekanntmachung des Hinweises auf die Patenterteilung: **16.09.1998**
(21) Anmeldenummer: 93117848.7
(22) Anmeldetag: 04.11.1993
(51) Int. Cl.: B65D 81/32, B65D 21/02, B65D 21/036

(54) **Doppelbehälter für Mehrkomponentenprodukte**
Dual container for multiple components products
Double récipient pour produits à plusieurs composants

(43) Veröffentlichungstag der Anmeldung: 10.05.1995
(73) Patentinhaber: MUHR & SÖHNE GmbH + Co.KG, D-57439 Attendorn/Westf. (DE)
(72) Erfinder: Postler, Wolfgang, D-57439 Attendorn/Westf. (DE)
(74) Vertreter: Eyer, Eckhardt Philipp, Dipl.-Ing.

(56) Entgegenhaltungen:
- DE-C- 938 413
- DE-U- 8 909 424
- FR-A- 2 509 264
- US-A- 3 039 601

## Beschreibung

Die Erfindung geht aus von einem Doppelbehälter für Mehrkomponentenprodukte gemäß dem Oberbegriff des Patentanspruches.

Bei den bekannten Doppelbehältern der beschriebenen Art bildet der der Befestigung des Deckels des aufnehmenden Behälters dienende, die Randbordierung umgreifende Verschlußring selbst aufgrund seiner Dimensionierung die Hinterschneidung, wobei die nach außen gebördelte Bodenfalz des Aufsteckbehälters den nach außen gerichteten Wulst bildet, der beim Aufstecken auf den aufnehmenden Behälter hinter den die Hinterschneidung bildenden Verschlußring greift.

Der wesentliche Nachteil der bekannten Doppelbehälter besteht darin, daß aufgrund der bei der Herstellung von Transportbehältern großen zulässigen relativ großen Fertigungstoleranzen eine für eine einwandfreie Verbindung der Behälter ausreichende Paßgenauigkeit nicht gewährleistet werden kann. Je nach Größe und Richtung der Toleranz kann entweder die Verbindung nur durch gewaltsames Einpressen des Aufsteckbehälters in den aufnehmenden Behälter unter Deformierung in der Regel des (unteren) aufnehmenden Behälters erfolgen oder die Verbindung weist ein mehr oder weniger großes Spiel auf, das sogar bis zum Lösen der Verbindung alleine unter dem Eigengewicht des unteren Behälters führen kann. Hinzu kommt, daß die Anwender derartiger Behälter in einer unerwünschten Weise beim Einsatz derartiger Doppelhälter auf einen bestimmten, auf die Art der Verbindung abgestimmten Verschlußring festgelegt sind, was - bei Verwendung von Behältern verschiedener Hersteller - eine erhöhte Lagerhaltung beim Anwender erfordert.

Es ist aus der US-A-3 039 601 eine Verpackung bekannt geworden, bei der zwei unterschiedlich diemensionierte Behälter dadurch zu einer Transporteinheit verbunden werden, daß der kleinere Behälter mittels eines kappenartigen Überfanges auf dem größeren Behälter fixiert wird. Der Überfang stellt ein Kosten verursachendes zusätzliches Bauelement dar, wobei unter weiterhin erhöhtem Herstellungs- und Lagerhaltungsaufwand Behälter unterschiedlicher Größe bzw. Bauart benötigt werden.

Es ist weiterhin in der DE-C-938 413 ein Behälter beschrieben, dessen Boden mit einem Einzug versehen ist, der das Aufeinanderstapeln von Gebinden mit im wesentlichen gleichem Durchmesser, nicht jedoch die Verbindung zweier oder mehrerer Behälter zu einem als Einheit transportfähigen Gebilde erlaubt.

Der vorliegenden Erfindung liegt als Aufgabe die Schaffung eines Doppelbehälters der beschriebenen Art zugrunde, bei dem eine große Paßgenauigkeit der Verbindung gewährleistet werden kann.

Diese Aufgabe wird mit einem Doppelbehälter mit den im Patentanspruch wiedergegebenen Merkmalen gelöst.

Durch die Erfindung ist ein Doppelbehälter geschaffen, mit einer von einem Drittelement, nämlich einem Verschlußring, unabhängigen Aufnahme im Aufnahmedeckel, die darüberhinaus ohne zusätzlichen Herstellungsaufwand in der gleichen Weise kalibriert hergestellt werden kann wie das Gegenelement, nämlich die Innenschränkung der Bodenfalz des Aufsteckbehälters. Es trägt darüberhinaus die durch die Nutung mit Außensickung bewirkte Deckelverformung nicht unwesentlich zu einer erwünschten Versteifung des Behälterdeckels bei. Ein weiterer wesentlicher Vorteil besteht insbesondere für den Anwender des Deckels darin, daß die Verbindung von einer bestimmten Ausbildung des Verschlußringes unabhängig ist, der Anwender für den Verschluß somit einen beliebigen Verschlußring einsetzen kann.

Weitere Einzelheiten der in dem Patentanspruch gekennzeichneten Erfindung werden nachstehend anhand der beigefügten Zeichnung erläutert. Es zeigen
- Fig. 1: einen Doppelbehälter in rechtsseitig unverbundener und linksseitig verbundener Form
- Fig. 2: eine vergrößerte Wiedergabe des Bereiches I aus Fig. 1
- Fig. 3: eine vergrößerte Wiedergabe des Bereiches II aus Fig. 1

Der in der Zeichnung wiedergegebene Doppelbehälter für Mehrkomponentenprodukte, insbesondere Zweikomponentenkleber, besteht aus einem Behälter 1 mit einem eine Hinterschneidung 7 aufweisenden Aufnahmedeckel 2 sowie einem Aufsteckbehälter 3, der an seinem unteren Rand 4 zu einer Falz 5 gebördelt ist. Zur Herstellung der Hinterschneidung ist die Fläche des Aufnahmedeckels 2 mit einer rundumlaufenden Nut 6 ausgebildet und die Nut 6 an ihrer oberen Innenkante mit einer vorspringenden Außensicke 8 versehen, deren Außendurchmesser dem Innendurchmesser des Falzrandes 4 des Aufsteckbehälters 3 entspricht, wobei die Bodenfalz 5 auf einen den Umfang der Außensicke 8 unterschreitenden Umfang nach innen geschränkt ist.

Fig. 2 zeigt die Verbindung in gelöster Form und läßt im Vergleich mit Fig. 3 erkennen, daß beim Aufstecken des Behälters 3 auf den Deckel 2 die Falz aufgrund ihrer Materialelastizität paßgenau aufgeclipst werden kann, wobei keinerlei Gefahr der (bleibenden) Deformiernung eines der Teile besteht. Da sowohl die Herstellung der Nut 6 mit Außensicke 8 als auch die Schränkung der Falz 5 kalibriert erfolgen, weist die Verbindung eine hohe Paßgenauigkeit auf, die darüberhinaus an einer randfernen Stelle angeordnet sein kann, so daß der Verschluß des Behälters beliebig in einer von der Behälterverbindung unabhängigen Weise erfolgen kann.

## Patentansprüche

1. Doppelbehälter für Mehrkomponentenprodukte, insbesondere Zweikomponentenkleber, bestehend aus einem Behälter (1) mit einem eine Hinterschneidung aufweisenden Aufnahmedeckel (2) sowie einem Aufsteckbehälter (3), der unterhalb seines Bodens einen Falzrand (4, 5) mit einer hinter die Hinterschneidung greifenden Wulst aufweist, dadurch gekennzeichnet, daß die Fläche des Aufnahmedeckels (2) mit einer rundumlaufenden Nut (6) ausgebildet ist und die Nut (6) an ihrer oberen Innenkante mit einer vorspringenden Außensicke (8) versehen ist, deren Außendurchmesser dem Innendurchmesser des Falzrandes (4) des Aufsteckbehälters (3) entspricht und die Bodenfalz (5) auf einen den Umfang der Außensicke (8) unterschreitenden Umfang nach innen geschränkt ist.

## Claims

1. Double container for multiple component products, particularly a two-component adhasive, consisting of a container (1) with a receiving lid (2) having an undercut, and with a push-on container (3), which has beneath its base a folded edge (4, 5) with a bead engaging behind the undercut, characterised in that area orf the receiving lid (2) is formed with a surrounding groove (6), and the groove (8) is provided at its upper inner edge with a projecting outer rib (8), the diameter of which corresponds with the inner diameter of the folded edge (4) of the push-on container (3), and the base fold (5) is inwardly limited to a circumference less than the circumference of the outer rib (8).

## Revendications

1. Double récipient pour produits à plusieurs composants, en particulier de la colle à deux composants, se composant d'un récipient (1) avec un couvercle réceptacle (2) présentant une contre-dépouille ,ainsi qu'un récipient rapporté (3) qui présente sous son fond un bord replié (4, 5) avec un bourrelet s'engagement derrière la contre-dépouille, caractérisé en ce que la surface du couvercle réceptacle (2) est conformée avec une rainure périphérique (6) et la rainure (6) est munie sur son bord intérieur supérieur d'une moulure extérieure (8) dont le diamètre extérieur correspond au diamètre intérieur du bord replié (4) du récipient rapporté (3) et la pliure de fond (5) est avoyée vers l'intérieur sur une circonférence inférieure à la circonférence de la moulure extérieure (8).
